# EUROPÄISCHE PATENTSCHRIFT

(11) **EP 1 201 853 B1**
(45) Veröffentlichungstag und Bekanntmachung des Hinweises auf die Patenterteilung: **11.08.2004**
(21) Anmeldenummer: 01125574.2
(22) Anmeldetag: 25.10.2001
(51) Int. Cl.: E05B 63/20, E05B 65/10, E05B 17/20

(54) **Obere Verschlussstellenvorrichtung für Schlösser von Nottüren**
Upper closure device for locks used in emergency doors
Dispositif de fermeture supérieur pour serrure des portes de secours

(30) Priorität: 25.10.2000 ES 200002565
(43) Veröffentlichungstag der Anmeldung: 02.05.2002
(73) Patentinhaber: Talleres De Escoriaza, S.A., 20305 Irun (Guipuzcoa) (ES)
(72) Erfinder: Gomez Gonzalez, Fermin, Irun, Guipuzcoa (ES); Ruano Aramburu, Luis Angel, San Sebastian, Guipuzcoa (ES)
(74) Vertreter: Feldkamp, Rainer, Dipl.-Ing.

(56) Entgegenhaltungen:
- EP-A- 0 635 611
- EP-A- 0 859 106
- FR-A- 2 781 003
- GB-A- 398 283
- US-A- 5 531 492

## Beschreibung

Die Erfindung bezieht sich auf eine obere Verschlußstellenvorrichtung der im Oberbegriff des Anspruchs 1 genannten Art.

Derartige Verschlußstellenvorrichtungen umfaasen einen Verschlußriegel, der sich zusammen mit einer Schubstange bewegt, Einrichtungen, die in der Lage sind, den Verschlußriegel in einer zurückgezogenen Stellung zu halten, in der der Türflügel von dem Türrahmen getrennt werden kann, und ein Gleitstück, das beim Schließen des Türflügels und bei der Anlage des Türflügels an den Rahmen zurückgedrückt wird und die Wirkung der Rückhalteeinrichtungen des Verschlußriegels aufhebt, wodurch dieser freigegeben wird und sich auf seine ausgefahrene Stellung bewegen kann, in der er in dem Schließblech des Türrahmens eingesteckt ist.

Diese Art von Vorrichtung wird üblicherweise im inaktiven Flügel einer zweiflügligen Nottür eingebaut. In dieser Hinsicht wird bei derartigen Türen als aktiver Türflügel derjenige der zwei Flügel bezeichnet, der das eigentliche Schloß enthält, das über eine sich in Querrichtung erstreckende Not-Druckstange oder Antipanikstange betätigt wird. Der andere Türflügel wird als inaktiver Türflügel bezeichnet und schließt das Schließblech für das Schloß und eine entsprechende Antipanikstange ein, die über jeweilige Schubstangen auf eine untere Verschlußstelle und auf eine obere Verschlußstelle wirkt, um die es hier geht.

In der EP-A1-0 859 106 des gleichen Anmelders ist eine Vorrichtung für die obere Verschlußstelle beschrieben, in der der Verschlußriegel durch das Ende der eigentlichen Schubstange gebildet ist, wobei das Festhalten oder die Arretierung des Verschlußriegels in seiner zurückgezogenen Stellung durch den Umfangsdruck bewirkt wird, den jeweilige Kugeln ausüben, die in einer Wand mit in geeigneter Weise geringerer Stärke als ihr Durchmesser eingebaut sind, die von einem Kugelkäfig ausgeht, der elastisch gegen ein oberes Gleitstück vorgespannt ist und der sich koaxial im Inneren einer stationären Führungshülse bewegt, die am Ende ihrer Innenwand eine geeignete Konvergenz in Richtung auf die Achse aufweist. Wenn die Schubstange durch die Wirkung der Antipanikstange zurückgezogen wird und die Tür von dem Türrahmen getrennt wird, werden das Gleitstück und der Kugelkäfig nach oben hin durch die elastische Vorspannung angetrieben, und die Kugeln erreichen den konvergierenden Abschnitt der Innenwand der Führungshülse, wodurch die Kugeln in Radialrichtung nach innen bewegt werden und einen ausreichenden Druck auf die Schubstange ausüben, um diese im zurückgezogenen Zustand zu halten. Wenn die Tür beim Schließen erneut an den Türrahmen zur Anlage kommt, bewirkt das mit dem Türrahmen in Eingriff kommende Gleitstück durch den nach unten gerichteten Druck auf den Kugelkäfig, daß die Kugeln den konvergierenden Abschnitt der Innenwand der Führungshülse verlassen und den Druck auf die Schubstange aufheben, was dazu führt, daß diese vorspringt und in das Schließblech des Türrahmens eindringt.

Diese Art der Lösung verwirklicht das Zurückhalten auf der Grundlage der Ausübung eines radialen ringförmig verteilten Druckes auf die Schubstange in einer derartigen Weise, daß dieser Druck gleichförmig auf drei oder mehr Punkte verteilt ist.

Eine andere Art der Lösung besteht darin, daß in das Ende der Schubstange eine Verzahnung mit ringförmigen Zähnen eingearbeitet ist, wobei auf den einen oder anderen Zahn hiervon die Rückhaltewirkung durch eine Ecke oder Kante ausgeübt wird, die gleichzeitig dann eingeschoben wird, wenn das Gleitstück seine ausgefahrene Stellung bei der Trennung der Tür von dem Türrahmen einnimmt.

Wie dies zu erkennen ist, beruht diese Haltewirkung auf einer tangentialen Einwirkung mit einem Gleiten, das auf einen kleinen Abschnitt des Bogens beschränkt ist, und mit einer beschränkten radialen Eindringstrecke gegenüber dem Umfang der Schubstange.

Die letztere Lösung der Haltewirkung erfolgt in einer exzentrischen Weise, was statische und dynamische unausgeglichene Kräfte hervorruft, die für die Lebensdauer der Vorrichtung schädlich sind. Die Haltewirkung ist ziemlich kritisch und wenig zuverlässig; und andererseits ist es bei dem Öffnungsvorgang unmöglich, sicherzustellen, daß die Ecke oder Kante der Halteeinrichtung nicht versehentlich zwischen zwei Zähne auftrifft und damit eine Rutschbewegung zur Erzielung der wirksamen Haltekraft auftreten muß. Außerdem ist diese Lösung gegenüber den Wirkungen einer in vielen Fällen üblichen rauhen Behandlung bei einem Öffnungsvorgang empfindlich, bei dem wiederholte Betätigungen der Antipanikstange direkt auf die aktiven Rückhalteelemente übertragen werden, was eine fortschreitende Abnutzung dieser Elemente hervorruft und zu Fehlfunktionen unter Einschluß der Unbrauchbarkeit der Vorrichtung führt.

Der Erfindung liegt die Aufgabe zugrunde, eine Verschlußstellenvorrichtung der eingangs genannten Art zu schaffen, die be einfachem Aufbau eine erhöhte Betriebssicherheit aufweist und gegen eine rauhe Behandlung unempfindlich ist.

Diese Aufgabe wird durch die im Anspruch 1 angegebenen Merkmale gelöst.

Vorteilhafte Ausgestaltungen und Weiterbildungen ergeben sich aus den Unteransprüchen.

Die erfindungsgemäße obere Verschlußstellenvorrichtung weist eine spezielle kompakte modulare Konstruktion auf, die folgendes umfaßt: einen Rahmen, einen Verschlußriegel , der von der Schubstange unabhängig ist und einen vollständig glatten Umfang aufweist, ein Führungsgehäuse, durch das hindurch der Verschlußriegel mit Spiel hindurchläuft, einen Riegelträgerschlitten, der zwischen einer unteren zurückgezogenen Stellung des Verschlußriegels und einer oberen Stellung des Verschlußriegels beweglich ist, in der der Schlitten von unten gegen das Führungsgehäuse zur Anlage kommt, eine Zugfeder, die zwischen dem Schlitten und dem Führungsgehäuse eingebaut ist, Rückhalteeinrichtungen für den Verschlußriegel, die aus einem Schwenkflügel bestehen, der drehfest mit einem Gleitstück verbunden ist und der elastisch ausgehend von einer Position am Umfang der Bewegungsbahn des Schlittens in Richtung auf eine Betriebsstellung vorgespannt ist, in der ein unterer Abschnitt des Schwenkflügels stirnseitig gegen den Riegelträgerschlitten zur Anlage kommen kann, wenn sich dieser in seiner unteren Stellung befindet, Befestigungseinrichtungen für die Schubstange an dem Schlitten, und ein Bauteil, das mit dem Rahmen verbunden ist und sich quer hierzu erstreckt und das einen Anschlag für den nach unten gerichteten Hub des Schlittens entsprechend seiner genannten unteren Position bildet.

Bei dieser Vorrichtung ist der Verschlußriegel körperlich unabhängig von der Schubstange, wenn er sich auch mit dieser bewegt. Dies ermöglicht die Arretierung des Riegels in seiner zurückgezogenen Stellung mit Hilfe von Einrichtungen, die stirnseitig dem Aufwärtshub der Schubstange entgegenwirken und die durch das Vorspringen/Zurückdrücken des Gleitstückes aktiviert/deaktiviert werden, wie dies in der üblichen Weise auch bei anderen Vorrichtungen in dieser Art der Fall ist.

Erfindungsgemäß erfolgt dies in einer sehr einfachen Weise dadurch, daß ein Anschlag am Anfang des Aufwärtshubes eines Schlittens vorgesehen wird, der eine starre und dauerhafte Verbindung zwischen dem äußeren Ende der Schubstange und dem Ende des Verschlußriegels bildet, der sich durch ein Führungsgehäuse erstreckt, das mit dem Rahmen verbunden ist.

Die Wirkungsweise ist weiterhin von großer Einfachheit und Zuverlässigkeit. Beim Zurückziehen der Schubstange bewegt sich der Schlitten nach unten und nimmt den Verschlußriegel mit, und sobald sich dieser an der Position des Schwenkflügels vorbeibewegt hat, wird dieser vor den Schlitten bewegt und verhindert dessen Aufwärtsbewegung, und zwar aufgrund der dauernden elastischen Vorspannung, die auf den Schwenkflügel in dieser Richtung ausgeübt wird; dann kann der Türflügel von dem Türrahmen getrennt werden. Wenn dieser Türflügel beim Schließen der Tür wieder an seinen Türrahmen bewegt wird, wird das mit dem Türrahmen in Eingriff kommende Gleitstück zurückgedrückt und bewirkt das Zurückziehen des Schwenkflügels aus der Bahn des Schlittens, was die automatische Aufwärtsbewegung des Schlittens mit der Schubstange ermöglicht, und dies bewirkt das Eindringen des Verschlußriegels in das Schließblech des Türrahmens.

Zusätzlich zu dieser konstruktiven und funktionellen Einfachheit sind weitere vorteilhafte Eigenschaften der vorgeschlagenen Vorrichtung zu erwähnen; unter anderem: das Zurückhalten durch einen stirnseitigen Anschlag ist wesentlich einfacher als die Lösung mit Kugeln und wesentlich wirkungsvoller und zuverlässiger als die Lösung mit einem Eingriff in eine Umfangsverzahnung; die Möglichkeit einer einstellbaren Anpassung an die Länge der Schubstange, die unabhängig von dem Verschlußriegel ist, was sich nicht ergibt, wenn die Funktion des Verschlußriegels durch die Spitze der eigentlichen Verschlußstange verwirklicht wird; die betriebsmäßige Rückhaltung des Verschlußriegels erfolgt lediglich dann, wenn das Zurückziehen der Schubstange abgeschlossen ist und eine freie Öffnung des Türflügels ermöglicht wird, während bei der Lösung mit Verzahnung sich unterschiedliche Rückziehstellungen ergeben können, von denen einige das Öffnen mit einer unerwünschten Reibung ermöglichen können; sobald die Rückhaltung erreicht ist, ist die Vorrichtung gegenüber grober Behandlung unempfindlich, die über die Druckstange ausgeführt wird, und wiederholte Betätigungen der Druckstange beeinflussen nicht den hergestellten stirnseitigen Anschlag; das sich quer erstreckende Bauteil für den unteren Anschlag des Rückziehhubes schützt den Betätigungsmechanismus zwischen der Druckstange und der Schubstange gegen schädliche Kräfte; die modulare Konstruktion ermöglicht ihre Anwendung auf Nottüren, bei denen lediglich ein Gleitstück vorhanden ist, um dieses zu ersetzen.

Zum besseren Verständnis der Eigenart der vorliegenden Erfindung ist in den beigefügten Zeichnungen eine bevorzugte gewerbliche Ausführungsform dargestellt, die lediglich ein erläuterndes und nicht beschränkendes Beispiel darstellt.

Die Fig. 1 ist eine auseinandergezogene perspektivische Ansicht, die eine Vorrichtung gemäß der Erfindung zeigt.

Die Fig. 2 ist eine perspektivische Ansicht, die die Montage der Vorrichtung nach Fig. 1 zeigt, jedoch ohne die Abdeckung (17).

Die Fig. 3 ist eine stirnseitige Draufsicht gemäß Fig. 1.

Die Fig. 4 ist der Schnitt IV-IV gemäß Fig. 3 und schließt die Abdeckung (17) ein.

Die Fig. 5 entspricht dem Schnitt V-V nach Fig. 3 und zeigt die Vorrichtung gemäß der Erfindung bei betriebsmäßiger Installation an einem Türflügel (1), der gegen einen Rahmen (2) verriegelt wird, wobei die Abdeckung (17) fortgelassen ist.

Die Fig. 6 ist eine der Fig. 5 ähnliche Ansicht, die jedoch den Türflügel (1) mit zurückgezogenem und von dem Rahmen (2) getrenntem Verschlußriegel zeigt.

In diesen Figuren sind die folgenden Bezugsziffem angegeben:
1.- Türflügel
2.- Türrahmen
3.- Schließblech des Türrahmens (2)
4.- Rahmen
5.- Verschlußriegel
6.- Schubstange
7.- Führungsgehäuse für den Verschlußriegel (5)
8.- Riegelträgerschlitten
9.- Zugfeder
10.- Schwenkflügel
11.- Querteil des Rahmens (4)
12.- plattenförmiger Schwinghebel
13.- Abschrägung des Hebels (12)
14.- lösbare Klemmbacke
15.- Schrauben der Klemmbacke (14)
16.- Vorspannfeder des Schwenkflügels (10)
17.- Abdeckung des Rahmens (4)
18.- Bewegung des Türflügels (1).

Bezüglich der bereits aufgeführten Figuren und Bezugsziffern ist in den beigefügten Zeichnungen eine bevorzugte Ausführungsform einer oberen Verschlußstellenvorrichtung für Schlösser von Nottüren auf Fluchtwegen gezeigt, wobei derartige Vorrichtungen einen Verschlußriegel (5), der mit einer Schubstange (6) verbunden ist und sich mit dieser bewegt, Einrichtungen, die in der Lage sind, den Verschlußriegel (5) in seiner zurückgezogenen Stellung zu halten, in der der Türflügel (1) von dem Türrahmen (2) getrennt werden kann, und ein Gleitstück aufweisen, das beim erneuten Anlegen des Türflügels (1) an den Türrahmen (2) zurückgezogen wird und die Wirkung der Rückhalteeinrichtungen des Riegels (5) unterdrückt und die Freigabe des Verschlußriegels hervorruft, so daß dieser in seine ausgefahrene Stellung gelangen kann, in der er in das Schließblech (3) des Türrahmens (2) eingeschoben ist. Vorzugsweise bezieht sich diese bevorzugte Ausführungsform auf eine obere Verschlußstelle, die angebaut werden kann.

Gemäß der Erfindung weist diese vorgeschlagene obere Verschlußstelle folgendes auf: einen Rahmen (4), einen Verschlußriegel (5), der von der Schubstange (6) unabhängig ist und einen vollständig glatten Umfang aufweist, ein Führungsgehäuse (7), durch das hindurch der Verschlußriegel (5) mit Spiel hindurchläuft, einen Riegelträgerschlitten (8), der zwischen einer unteren zurückgezogenen Stellung des Verschlußriegels (5) und einer oberen Stellung des Verschlußriegels (5) beweglich ist, in der der Schlitten von unten gegen das Führungsgehäuse (7) zur Anlage kommt, eine Zugfeder (9), die zwischen dem Schlitten (8) und dem Führungsgehäuse (7) eingebaut ist, Rückhalteeinrichtungen für den Verschlußriegel (5), die aus einem Schwenkflügel (10) bestehen, der drehfest mit einem Gleitstück verbunden ist und der elastisch ausgehend von einer Position am Umfang der Bewegungsbahn des Schlittens (8) in Richtung auf eine Betriebsstellung vorgespannt ist, in der ein unterer Abschnitt des Schwenkflügels stirnseitig gegen den Riegelträgerschlitten (8) zur Anlage kommen kann, wenn sich dieser in seiner unteren Stellung befindet, Befestigungseinrichtungen für die Schubstange (6) an dem Schlitten (8), ein Bauteil (11), das mit dem Rahmen (4) verbunden ist und sich quer hierzu erstreckt und das einen Anschlag für den nach unten gerichteten Hub des Schlittens (8) entsprechend seiner unteren Position bildet. Die Fig. 1 bis 4 zeigen die modulare und kompakte Eigenart und die Einfachheit der Konstruktion.

Gemäß weiteren Merkmalen der Erfindung ist der Schwenkflügel (10) eben und erstreckt sich im wesentlichen radial zu seinem Drehschwenkpunkt und weist eine radiale Breite auf, die zweckmäßigerweise mit Spiel an den vertikalen Abstand angepaßt ist, der sich zwischen der unteren Position des Riegelträgerschlittens (8) und dem stationären Führungsgehäuse (7) des Verschlußriegels (5) ergibt. In bevorzugter Weise ist vorgesehen, daß dieser Schwenkflügel (10) durch Abbiegen des unteren Endes eines plattenförmigen Schwinghebels (12) gebildet ist, der in der Mitte schwenkbar ist und der an seinem oberen Ende eine Abschrägung (13) mit der Funktion eines Gleitstückes bildet, wobei bei zurückgezogenem Verschlußriegel (5) und von dem Türrahmen (2) getrennter Tür (1) diese Abschrägung drehbar der Unterkante des Türrahmens gegenüberliegen und gegenüber diesem vorspringen kann.

Die Betriebsweise der Vorrichtung ist klar in den Fig. 5 und 6 gezeigt. In der Fig. 5 ist der Türflügel (1) gegen seinen Türrahmen (2) verriegelt, wobei sich der Verschlußriegel (5) in dem Schließblech (3) befindet, und wobei der Schwenkflügel (10) aufgrund der Anlage der Abschrägung (13) gegen den Türrahmen (2) gegen die Wirkung der Feder (16) in die unwirksame Stellung bewegt ist. Ausgehend von dieser Stellung wird beim Betätigen der entsprechenden Druckstange die Schubstange (6) zurückgezogen (sie bewegt sich nach unten), und damit werden auch der Riegelträgerschlitten (8) und der Verschlußriegel (5) nach unten bewegt, wobei dieser das Schließblech (3) verläßt und es ermöglicht, daß der Türflügel (1) von dem Türrahmen (2) getrennt wird; dann wird die Anlage der Abschrägung (13) aufgehoben, so daß der Schwinghebel (12) so verschwenkt werden kann, daß der Schwenkflügel (10) (der über seine Feder -16- angetrieben wird) in den Abstand eintritt, der sich zwischen dem oberen Teil des Schlittens (8) und dem Führungsgehäuse (7) des Verschlußriegels (5) ergibt, derart, daß der Schwenkflügel (10) einen stirnseitigen Anschlag gegen den Schlitten (8) ergibt und verhindert, daß dieser sich nach oben bewegen kann, wobei diese Stellung diejenige ist, die in Figur 6 gezeigt ist. Wenn der Türflügel (1) erneut zur Anlage an den Türrahmen (2) gebracht wird, wird die Abschrägung (13) zurückgedrückt, wodurch das Zurückziehen des Schwenkflügels (10) angetrieben wird und ermöglicht wird, daß sich die aus dem Schlitten, dem Verschlußriegel und der Schubstange (8-5-6) bestehende Einheit nach oben bewegt, bis die ursprüngliche in Figur 5 gezeigte Stellung erreicht ist; diese Aufwärtsbewegung wird durch die Zugfeder (9) (siehe Fig. 3 bis 5) angetrieben, und zwar zusätzlich zur Wirkung der anderen eigentlichen Einrichtungen der Schubstange (6) als solcher.

Hinsichtlich der Befestigungseinrichtungen der Schubstange (6) an dem Riegelträgerschlitten (8) ist festzustellen, daß diese aus einer beweglichen Klemmbacke (14) bestehen, die mit Schrauben (15) zur Befestigung an dem Riegelträgerschlitten (8) versehen ist. Wie dies aus den Fig. 5 und 6 zu erkennen ist, ermöglicht diese einfache Vorrichtung eine robuste und einstellbare Befestigung unter Längsanpassung der Schubstange (8) an jede Installation, wobei diese Installation an Ort und Stelle in schneller und einfacher Weise und ohne spezielle berufliche Ausbildung erfolgen kann.

## Patentansprüche

1. Obere Verschlußstellenvorrichtung für Schlösser von Nottüren nach Art von Vorrichtungen, die einen Verschlußriegel (5), der sich verbunden mit einer Schubstange (6) bewegt, Einrichtungen, die in der Lage sind, den Verschlußriegel (5) in einer zurückgezogenen Stellung zu halten, in der der Türflügel (1) von dem Türrahmen (2) getrennt werden kann, und ein Gleitstück umfassen, das beim erneuten Anlegen des Türflügels (1) an den Rahmen (2) zurückgedrückt wird und die Wirkung der Rückhalteeinrichtungen des Verschlußriegels (5) verhindert, wodurch dieser freigegeben wird und sich auf seine ausgefahrene Stellung bewegen kann, in der er in dem Schließblech (3) des Türrahmens (2) eingesteckt ist,
**dadurch gekennzeichnet, daß** die Vorrichtung eine kompakte modulare Konstruktion aufweist, die folgendes umfaßt: einen Rahmen (4), einen Verschlußriegel (5), der von der Schubstange (6) unabhängig ist und einen vollständig glatten Umfang aufweist, ein Führungsgehäuse (7), durch das hindurch der Verschlußriegel (5) mit Spiel hindurchläuft, einen Riegelträgerschlitten (8), der zwischen einer unteren zurückgezogenen Stellung des Verschiußriegels (5) und einer oberen Stellung des Verschlußriegels (5) beweglich ist, in der der Schlitten (8) von unten gegen das Führungsgehäuse (7) zur Anlage kommt, eine Zugfeder (9), die zwischen dem Schlitten (8) und dem Führungsgehäuse eingebaut ist, Rückhalteeinrichtungen für den Verschlußriegel (5), die aus einem Schwenkflügel (10) bestehen, der drehfest mit einem Gleitstück verbunden ist und der elastisch ausgehend von einer Position am Umfang der Bewegungsbahn des Schlittens (8) in Richtung auf eine Betriebsstellung vorgespannt ist, in der ein unterer Abschnitt des Schwenkflügels stirnseitig gegen den Riegelträgerschlitten (8) zur Anlage kommen kann, wenn sich dieser in seiner unteren Stellung befindet, Befestigungseinrichtungen für die Schubstange (6) an dem Schlitten (8), und ein Bauteil (11), das mit dem Rahmen (4) verbunden ist und sich quer hierzu erstreckt und das einen Anschlag für den nach unten gerichteten Hub des Schlittens (8) entsprechend seiner genannten unteren Position bildet.

2. Obere Verschlußstellenvorrichtung für Schlösser von Nottüren nach dem vorhergehenden Anspruch,
**dadurch gekennzeichnet, daß** der Schwenkflügel (10) eben ist, sich im wesentlichen radial zu seiner Drehschwenkverbindung erstreckt und eine radiale Breite aufweist, die in geeigneter Weise mit Spiel an den vertikalen Abstand angepaßt ist, der sich zwischen der unteren Stellung des Riegelträgerschlittens (8) und dem stationären Führungsgehäuse (7) des Verschlußriegels (5) ergibt.

3. Obere Verschlußstellenvorrichtung für Schlösser von Nottüren nach den vorhergehenden Ansprüchen,
**dadurch gekennzeichnet, daß** der Schwenkflügel (10) durch eine Abbiegung an dem unteren Ende eines plattenförmigen Schwinghebels (12) gebildet ist, der in der Mitte verschwenkbar ist und an seinem oberen Ende eine Abschrägung (13) mit der Funktion eines Gleitstückes derart bildet, daß, wenn der Verschlußriegel (5) zurückgezogen ist und der Türflügel (1) von dem Türrahmen (2) getrennt ist, diese Abschrägung (13) durch Drehung der Unterkante des Türrahmens (2) gegenüberliegt und gegenüber dieser vorspringt.

4. Obere Verschlußvorrichtung für Schlösser von Nottüren nach den vorhergehenden Ansprüchen,
**dadurch gekennzeichnet, daß** die Einrichtungen zur Befestigung der Schubstange (6) an dem Riegelträgerschlitten (8) aus einer beweglichen Klemmbacke (14) bestehen, die mit Befestigungsschrauben (15) zur Befestigung an dem Riegelträgerschlitten (8) versehen ist.

## Claims

1. Upper closure device for locks used in emergency doors in accordance with the type of devices that include a locking bolt (5) which moves in connection with a pusher rod (6), installations that are capable of holding the locking bolt (5) in a retracted position, in which the door leaf (1) can be separated from the door frame (2), and a sliding piece which is pressed back when the door leaf (1) is closed against the frame (2) again and which prevents the action of the retaining installations for the locking bolt (5), through which this [latter] is released and can move to its extended position, in which it can be inserted in the striking plate (3) of the door frame (2),
**characterised in that** the device has a compact, modular construction which comprises the following: a frame (4); a locking bolt (5) which is independent of the pusher rod (6) and has a completely smooth periphery; a guide housing (7) through which the locking bolt (5) runs with play; a bolt carrier slide (8) which can be moved between a lower, retracted position of the locking bolt (5) and an upper position of the locking bolt (5), in which the slide (8) comes to rest against the guide housing (7) from below; a tension spring (9) that is fitted between the slide (8) and the guide housing; retaining devices for the locking bolt (5) which comprise a pivoting wing (10) which is connected in a rotation-proof manner with a sliding piece and which is elastically pre-stressed starting from a position on the periphery of the motional path of the slide (8), in the direction towards an operating position, in which a lower section of the pivoting wing can come to rest frontally against the bolt carrier slide (8) when it is in its lower position; fastening devices for the pusher rod (6) on the slide (8); and a component (11) that is connected to the frame (4) and extends cross-wise to it and which forms a limit stop for the downward stroke of the slide (8) in accordance with its aforementioned lower position.

2. Upper closure device for locks used in emergency doors in accordance with the preceding claim, **characterised in that** the pivoting wing (10) is flat, extends essentially radially to its rotational pivot connection, and has a radial width which, in a suitable manner, is adapted with play to the vertical distance that results between the lower position of the bolt carrier slide (8) and the stationary guide housing (7) of the locking bolt (5).

3. Upper closure device for locks used in emergency doors in accordance with the preceding claims, **characterised in that** the pivoting wing (10) is formed by a bend on the lower end of a plate-shaped swing lever (12) which can be pivoted in the middle and at its upper end forms a bevel (13) with the function of a sliding piece in such a way that when the locking bolt (5) is retracted and the door leaf (1) is separated from the door frame (2), this bevel (13), through rotation, lies opposite the lower edge of the door frame (2) and projects in relation to it.

4. Upper closure device for locks used in emergency doors in accordance with the preceding claim, **characterised in that** the installations for fastening the pusher rod (6) on the bolt carrier slide (8) comprise a movable clamping jaw (14) which is equipped with fastening screws (15) for fastening onto the bolt carrier slide (8).

## Revendications

1. Dispositif pour point de fermeture supérieur pour serrures de portes de secours, à la manière de dispositifs qui comportent un verrou de fermeture (5) se déplaçant en liaison avec une tige de poussée (6), des mécanismes qui sont en mesure de retenir le verrou de fermeture (5) dans une position rétractée dans laquelle le battant de porte (1) peut être séparé du dormant de porte (2), et une pièce de glissement qui, lors d'une nouvelle application du battant de porte (1) contre le dormant de porte (2), est repoussée et empêche l'action des mécanismes de retenue du verrou de fermeture (5), en libérant ainsi celui-ci qui peut alors se déplacer dans sa position sortie dans laquelle il est inséré dans la gâche (3) du dormant de porte (2),
**caractérisé en ce que** le dispositif présente une construction modulaire compacte, qui comprend : un cadre (4), un verrou de fermeture (5) qui est indépendant de la tige de poussée (6) et présente une périphérie totalement lisse, un carter de guidage (7) à travers lequel se déplace le verrou de fermeture (5) avec jeu, un chariot porte-verrou (8) qui est mobile entre une position inférieure rétractée du verrou de fermeture (5) et une position supérieure du verrou de fermeture (5), dans laquelle le chariot (8) vient s'appuyer par le bas contre le carter de guidage (7), un ressort de traction (9) qui est monté entre le chariot (8) et le carter de guidage, des mécanismes de retenue pour le verrou de fermeture (5), formés par une ailette pivotante (10) qui est liée de manière fixe en rotation à une pièce de glissement et qui est précontrainte élastiquement, à partir d'une position à la périphérie de la trajectoire de mouvement du chariot (8), en direction d'une position de service dans laquelle un tronçon inférieur de l'ailette pivotante peut venir s'appuyer frontalement contre le chariot porte-verrou (8) lorsque celui-ci se trouve dans sa position inférieure, des moyens de fixation pour la tige de poussée (6) sur le chariot (8), et une pièce (11) qui est reliée au cadre (4) et s'étend transversalement à celui-ci et qui forme, pour la course du chariot (8) dirigée vers le bas, une butée correspondant à la position inférieure précitée de celui-ci.

2. Dispositif pour point de fermeture supérieur pour serrures de portes de secours, selon la revendication 1,
**caractérisé en ce que** l'ailette pivotante (10) est plane, s'étend sensiblement radialement par rapport à sa liaison de rotation de pivotement, et présente une largeur radiale qui est adaptée de manière appropriée, avec jeu, à la distance verticale résultante entre la position inférieure du chariot porte-verrou (8) et le carter de guidage (7) stationnaire du verrou de fermeture (5).

3. Dispositif pour point de fermeture supérieur pour serrures de portes de secours, selon les revendications précédentes,
**caractérisé en ce que** l'ailette pivotante (10) est formée par une partie coudée à l'extrémité inférieure d'un levier oscillant (12) en forme de plaque, pivotant en son milieu et formant à son extrémité supérieure, une rampe inclinée (13) avec la fonction d'une pièce de glissement de façon telle, que lorsque le verrou de fermeture (5) est rétracté et que le battant de porte (1) est séparé du dormant de porte (2), cette rampe inclinée (13) soit amenée, par rotation, en regard du bord inférieur du dormant de porte (2) et fasse saillie par rapport à ce bord.

4. Dispositif pour point de fermeture supérieur pour serrures de portes de secours, selon les revendications précédentes,
**caractérisé en ce que** les moyens pour la fixation de la tige de poussée (6) sur le chariot porte-verrou (8) sont constitués par un mors de serrage mobile (14) qui est muni de vis de fixation (15) pour la fixation au chariot porte-verrou (8).
